# EUROPÄISCHE PATENTSCHRIFT

(11) **EP 0 286 783 B1**
(45) Veröffentlichungstag und Bekanntmachung des Hinweises auf die Patenterteilung: **08.08.1990**
(21) Anmeldenummer: 88101136.5
(22) Anmeldetag: 27.01.1988
(51) Int. Cl.: A44B 17/00

(54) **Druckknopf**
Press-button
Bouton-pression

(30) Priorität: 14.03.1987 DE 3708311
(43) Veröffentlichungstag der Anmeldung: 19.10.1988
(73) Patentinhaber: William Prym GmbH & Co. KG, 52224 Stolberg (DE)
(72) Erfinder: Nysten, Bernhard, Dipl.-Ing., D-5100 Aachen (DE)
(74) Vertreter: Mentzel, Norbert, Dipl.-Phys.

(56) Entgegenhaltungen:
- EP-A- 0 081 148
- DE-A- 1 435 831
- DE-A- 1 610 453
- GB-A- 2 071 562
- US-A- 3 650 647

## Beschreibung

Die Erfindung richtet sich auf einen Druckknopf der im Oberbegriff des Anspruches 1 angegebenen Art, s. DE-A 1 435 831. Die Flansche solcher Druckknopfteile werden auf der Rückseite eines Tragbandes angeklebt und das Tragband dient als Mittel, um eine ganze Reihe solcher, in vorbestimmten Abständen am Tragband angebrachter Druckknopfteile an einem Kleidungsstück zu befestigen. Hierzu wird das Tragband am Kleidungsstück seinerseits angeklebt und festgenäht.

Die Schnelligkeit und Festigkeit der Anbringung von Druckknopfteilen an einem solchen Tragband ist bei dem bekannten Druckknopf unbefriedigend. Außerdem sind hierfür besonders gestaltete Druckknopfteile erforderlich, die nicht ohne weiteres auf andere Weise, z.B.über Befestigungskörper,an einem Kleidungsstück angebracht werden können.

Der Erfindung liegt die Aufgabe zugrunde, einen Druckknopf zu entwickeln, dessen Druckknopfteile nicht nur schnell und sicher an einem Tragband befestigt werden können, sondern zugleich geeignet sind, um in einwandfreier Weise über anstelle des Tragbandes zu verwendende Befestigungskörper einzelweise an Trägern, wie einem Kleidungsstück, befestigt zu werden. Dies wird erfindungsgemäß durch die im Kennzeichen des Anspruches 1 angeführten Maßnahmen erreicht, denen folgende besondere Bedeutung zukommt:

Die im Flansch vorgesehene ringförmige Rinne gestattet eine überraschend feste Anbringung der Druckknopfteile am Tragband mittels Ultraschall. Dies mag darauf zurückzuführen sein, daß durch die infolge der Ringrippe hervorgerufene Profilierung des Flansches eine Konzentration der Schallenergie in diesem Bereich sich ergibt, die eine schnelle und gründliche Erweichung des thermoplastischen Materials im Bodenbereich der Rinne erzeugt und dadurch zu einer intensiven Verbindung mit dem Tragband führt. Aus diesem und einem weiteren Grunde sind die gleichen Druckknopfteile alternativ auch zu einer überraschend zuverlässigen Verbindung mittels Befestigungskappen zugänglich, deren angespitzte Zapfen ebenfalls durch Ultraschall im Bereich der Rinne erweicht werden und dabei die Rinne mehr oder weniger ausfüllen unter intensiver Verbindung mit dem Flansch-Material. Die Anwendung des Ultraschalls im Bereich der Befestigungskappe hat dabei die weitere Funktion, das Durchstoßen des Träger-Werkstoffs mittels der Zapfen zu erleichtern und zu beschleunigen. Damit läßt sich eine solche Befestigung durch Ultraschall auch an jenen Trägern ausführen, die bislang vorgelocht sein mußten.

Für den Fluß der Schallenergie und zwecks guter Erweichung des Zapfenmaterials empfiehlt es sich, den Zapfen die aus den Ansprüchen 2 oder 3 ersichtliche Form zu geben. Die Wölbung nach Anspruch 4 fördert die Energieverteilung und damit die Anbringungsfestigkeit am Träger.

Für die vorausgehend erläuterte Befestigung an einem Tragband empfiehlt es sich, den Flanschen der Druckknopfteile die aus Anspruch 5 ersichtliche Profilierung zu geben, weil die dabei entstehenden Spitzen zu einer weiteren Verbesserung des Anbringungsvorgangs beitragen. Die dabei verwendeten Vorsprünge können, gemäß Anspruch 6 und/oder 7, entweder einzelne Dorne sein oder aus einer Ringrippe bestehen, die sich schließlich, gemäß Anspruch 8, auch aus einzelnen Segmenten zusammensetzen kann, die zueinander in Abstand stehen. Bedeutsam ist es aber, solche Vorsprünge in Ausrichtung mit der auf der gegenüberliegenden Flanschseite befindlichen Rinne anzuordnen, um den Schweißvorgang optimal zu gestalten.

In diesem Zusammenhang lassen sich die Schließfunktionen der Druckknopfteile durch die aus Anspruch 9 und 10 ersichtlichen Maßnahmen verbessern. Die in Anspruch 11 erwähnten Durchbrüche fördern die Elastizität des Materials und damit das in Eingriffbringen und Lösen der beidseitigen Kuppelflächen. Vorteilhaft ist die Anordnung der Durchbrüche für diesen Zweck gemäß Anspruch 12.

In den Zeichnungen ist die Erfindung in mehreren Ausführungsbeispielen und in mehreren Anwendungsfällen, dargestellt. Die Erfindung richtet sich auch auf alle in den Zeichnungen und/oder der Beschreibung beschriebenen Merkmale, die neu sind, auch wenn sie in den Ansprüchen nicht ausdrücklich erwähnt sind. Es zeigen:
Fig. 1 eine teilweise ausgebrochene Seitenansicht eines Patrizenteils nach der Erfindung in starker Vergrößerung,
Fig. 2 in entsprechender Vergrößerung einen Axialschnitt durch den komplementären Matrizenteils des erfindungsgemäßen Druckknopfs,
Fig. 3 die Draufsicht auf den Matrizenteil von Fig. 2, und zwar von dessen Unterseite,
Fig. 4 und 5 eine erste Befestigungsart des erfindungsgemäßen Druckknopfs in Form eines Patrizen- bzw. Matrizenteils an einem Träger,
Fig. 6 die Draufsicht auf eine alternativ bei dem erfindungsgemäßen Druckknopf verwendbare Befestigungskappe, in Vergrößerung und in Blickrichtung auf die Kappeninnenseite,
Fig. 7 und 8 teilweise im Axialschnitt und in Vergrößerung die Anordnung der in Fig. 1 und 2 gezeigten Patrizen- bzw. Matrizenteile vor ihrer Befestigung an einem zugeordneten Träger mittels der in Fig. 6 erläuterten Befestigungskappe,
Fig. 9 in einer der Fig. 7 entsprechenden Schnittdarstellung einen zum erfindungsgemäßen Druckknopf gehörenden Patrizenteil nach seiner Befestigung.
Fig. 10 in einer der Fig. 1 entsprechenden Darstellung eine alternative Ausführung des Patrizenteils nach der Erfindung,
Fig. 11 eine weitere Ausführung des Matrizenteils in einem der Fig. 2 entsprechenden Axialschnitt und
Fig. 12 eine Draufsicht auf den Matrizenteil von Fig. 11 in einer zu Fig. 3 spiegelbildlichen Blickrichtung.

Der Druckknopf besteht aus zwei Druckknopfteilen 10, 11, die zueinander komplementäre Kuppelflächen 12, 13 aufweisen, mit denen sie miteinander in Eingriff bringbar sind.

Der eine ist ein Patrizenteil, der einstückig aus thermoplastischem Material besteht. Der Patrizenteil 10 umfaßt einen Flansch 14, der hier zwar runden Umriß aufweist, aber an sich beliebige Umrißformen aufweisen könnte. Auf seiner, nachfolgend stets als "Oberseite 15" bezeichneten Fläche, die in dem in ausgezogenen Linien dargestellten Ausführungsbeispiel von Fig. 1 eben ausgebildet ist, befinden sich zentrale, vertikal aufragende patrizenförmige Kuppelflächen 12, die aus einem Halsstück 17 mit einem darauf sitzenden verbreiterten Schließkopf 16 bestehen. Auf der gegenüberliegenden Unterseite 18 des Flansches 14 ist eine umlaufende ringförmige Rinne 20 angeordnet, die in diesem Ausführungsbeispiel konzentrisch zu der strichpunktiert in Fig. 1 angedeuteten Kupplungsachse 19 angeordnet ist. Die Rinne 20 hat eine Rinnenbreite 22, die etwa vierfach größer als die größte Rinnentiefe ausgebildet ist, wobei der Rinnengrund 21 zum Flanschumfang 23 um einen Neigungswinkel 24 von etwa 5° abfällt. Die Rinnenbreite 22 macht etwa ein Drittel der Radiuslänge des Flansches 14 aus und befindet sich etwa in dem äußeren Drittel des Flansches 14 in einem etwa der Rinnentiefe entsprechenden Randabstand vom Flanschumfang 23.

Der andere Teil des Druckknopfes ist ein Matrizenteil 11, der ebenfalls einstückig aus thermoplastischem Material gebildet ist und einen analog aufgebauten Flansch 14 mit einer unterseitigen Rinne 20 aufweist, weshalb insoweit auch für dieses Matrizenteil 11 die Beschreibung von Fig. 1 gilt.

Die Rinne 20 besitzt eine maximale Rinnentiefe, die unter dem Rinnengrund 21 etwa eine Wandstärke 25 von zwei Drittel der Gesamt-Flanschdicke zu dem der Rinne 20 gegenüberliegenden Bodenbereich 26 beläßt. Es genügt, die Unterschiede des Matrizenteils 11 näher zu beschreiben.

Die matrizenförmigen Kuppelflächen 13 bestehen hier aus einer den Flansch 14 zentrisch durchsetzenden Hülse 27, die an ihrer Eintrittsöffnung 28 einen nach innen weisenden radialen Wulst 29 trägt. Die Hülse 27 hat einen quadratischen Umriß 30 mit gerundeten Ecken 31. Zur Verbesserung der Elastizität der matrizenförmigen Kuppelflächen 13 sind mehrere Durchbrüche 32 im Flansch 14 vorgesehen, die etwa längsoval ausgebildet sind und im Bereich der Quadratseiten 33 des Umrisses 30 der Hülse 27 liegen. Dadurch hat auch die Eintrittsöffnung 28 quadratische Form, welche die Aufgabe hat, mit den rotationssymmetrisch ausgebildeten patrizenförmigen Kuppelflächen 12 des Patrizenteils 10 zusammenzuwirken.

Die Fig. 4 und 5 zeigen eine erste Anbringungsmöglichkeit dieses Druckknopfes 10, 11 an einem Träger 34 über ein Tragband 35. Das Tragband 35 ist in Abständen, die der gewünschten Anordnung der Druckknopfteile 10, 11 entsprechen, mit Löchern 36 versehen, wobei die Lochränder verfestigt sein können. Die Druckknopfteile 10, 11 werden mit ihren jeweiligen Kuppelflächen 12, 13 in Ausrichtung mit den Löchern 36 auf das Tragband 35 aufgelegt, so daß die Oberseiten 15 der jeweiligen Flansche 14 auf der Rückseite 37 des Tragbands 35 aufliegen. Die Druckknopfteile 10, 11 können dabei auch im Wechsel auf einem durchlaufenden Tragband 35 angeordnet sein. Nach dem Auflegen der Druckknopfteile 10, 11 wird auf den Rinnenbereich der Flansche 14 Ultraschall eingewirkt, dessen Schallenergie sich im Bereich der in Fig. 2 erläuterten Bodenwand 25 konzentriert und zur Erweichung des Materials führt, welches die aus Fig. 4 und 5 ersichtliche Schweißverbindung 38 zwischen der Flansch-Oberseite 15 und der Tragband-Rückseite 37 erzeugt. An der mit Druckknöpfen auszurüstenden Stelle eines Trägers 34, z.B. einem Kleidungsstück, wird nun ein entsprechend langer Abschnitt des Tragbandes 35 aufgelegt und mit Fäden festgenäht, wie aus den Nähten 52 von Fig. 4 und 5 zu ersehen ist. Die beidseitigen Kuppelflächen 12, 13 ragen durch das Tragband-Loch 36 auf die Schauseite 39 des Tragbands 35 heraus und können in bekannter Weise miteinander gekuppelt bzw. voneinander gelöst werden.

Fig. 7 und 8 zeigen die Bestandteile einer Druckknopfverbindung für eine alternative Befestigung an einem jeweiligen Träger 34, welche mittels der gleichen Druckknopfteile 10, 11 ausführbar ist, die nun individuell an der gewünschten Stelle angebracht werden. Dabei werden die Druckknopfteile 10, 11 mit ihrer Flansch-Unterseite 18 auf die eine Flächenseite 49 des Trägers 34 aufgelegt, während auf der gegenüberliegenden Trägerseite 48 eine Befestigungskappe 40 zur Anlage gebracht wird, die ausweislich der Fig. 6 und 7 folgendes Aussehen hat.

Die Kappe 40 trägt auf ihrer Innenseite 41 eine Schar von Zapfen 42, die sich in drei Abschnitte gliedern, nämlich einem im wesentlichen konisch gestalteten Fußstück 43, einem im wesentlichen zylindrischen Mittelstück 44 und einem spitzen Endstück 45. Die Zapfen 42 sind dabei auf einem in Fig. 6 strichpunktiert angedeuteten Kreis 46 angeordnet, der, ausweislich der Fig. 8, dem Durchmesser 47 der hier kreisförmigen Rinne 20 entspricht. Beim Befestigungsvorgang werden die Zapfen 42 mit ihren Spitzen 45 durch den Werkstoff des Trägers 34 gestoßen und bahnen sich den Weg von selbst, so daß sie aus der Flächenseite 49 des Trägers heraustreten und auf den Rinnengrund 21 der dortigen Flansche 14 treffen. Dabei wird wieder im Rinnenbereich Ultraschall eingewirkt, der das Durchstoßen der Zapfenspitzen 45 fördert und schließlich das thermoplastische Material zum Schmelzen bringt, das dann in die Rinne 20 fließt und diese teilweise oder ganz ausfüllt.

Das Ergebnis dieser Befestigung ist aus Fig. 9 zu ersehen. Das zerflossene Zapfenmaterial 50 hat sich im Bereich der Rinne verteilt und mit dem Material des Flansches 14 intensiv verbunden. Die Bahn des Trägers 34 ist folglich zwischen der Kappe 40 und dem Druckknopfteil 10 eingespannt.

Die Fig. 10 zeigt, anhand eines Druckknopfteils 10', eine alternative Ausführung des dortigen Flansches 14, der grundsätzlich den gleichen Aufbau wie das Ausführungsbeispiel von Fig. 1 aufweist, weshalb insoweit zunächst die bisherige Beschreibung gilt. Es genügt, lediglich die Unterschiede hervorzuheben. Diese bestehen grundsätzlich darin, daß auf der Flanschoberseite 15 ein Vorsprung 51 mit einem Spitzenprofil angeordnet ist, das hier aus einer konzentrisch zur Kuppelachse 19 angeordneten Ringrippe 51 besteht, die bedarfsweise auch Unterbrechungen aufweisen könnte, so daß Rippensegmente dabei entstehen. Diese Ringrippe 51 ist übereinstimmend mit der auf der Flansch-Unterseite 18 angeordneten Rinne angeformt und liegt folglich in dem im Zusammenhang mit Fig. 2 beschriebenen Bodenbereich 26 des Flansches 14.

Diese Ringrippe 51 fördert nun die im Zusammenhang mit Fig. 4 und 5 bereits erläuterte Schweißverbindung 38 des jeweiligen Druckknopfteils 10' mit dem Tragband 35. Es ergibt sich hier eine Konzentration der Schallenergie, die zu einer idealen Verflüssigung des Rippenmaterials führt, das sich längs des erwähnten Bodenbereiches 26 auf der Oberseite 15 des Flansches 14 verteilt und zu dem aus Fig. 4 und 5 ersichtlichen Ergebnis führt.

Fig. 11 und 12 zeigen anhand eines Matrizenteils 11' eine alternative Gestaltungsmöglichkeit solcher Vorsprünge für eine Anbringung an einem Tragband 35 im Sinne der Fig. 4 und 5. Hier bestehen die Vorsprünge aus spitzen Dornen 53, die längs einer Kreislinie 54 angeordnet sind, die im Bodenbereich 26 angeordnet ist, also der ringförmigen Rinne 20 auf der Flansch-Unterseite 18 gegenüberliegt. In diesen Dornen 53 konzentriert sich bei Ausübung des Ultraschalls die Energie, welche sowohl die Dorne als auch ihren Anordnungsbereich im Flansch erweicht und zu einer intensiven Materialverschweißung 38 im Sinne der Fig. 4 und 5 führt.

Die Kappe 40 hat eine geschlossene ballig gestaltete Außenseite 56, die für das Durchstoßen der Zapfen 42 günstig ist. Die erwähnte Innenseite 41 der Kappe 40 ist im Bereich zwischen der Kreisanordnung der Zapfen 42 mit einer konkaven Wölbung 55 versehen, die nicht nur materialersparend wirkt, sondern auch die gewünschte Konzentration der Schallenergie im Bereich der Zapfen 42 fördert.

Das thermoplastische Material der Druckknopfteile kann aus einfärbbarem Werkstoff bestehen, das im Anwendungsfall eines Tragbands zusammen mit diesem, passend zum Kleidungsstück, eingefärbt wird. Alternativ wäre es möglich, die Druckknopfteile aus glasklarem Material auszubilden, durch welches die Farbe bzw. das Muster eines Tragbands hindurch scheint.

## Patentansprüche

1. Druckknopf mit an einem Flansch (14) zentrale patrizenförmige oder matrizenförmige Kuppelflächen (12;13) aufweisende, zueinander komplementäre Druckknopfteile (Patrizenteil 10 bzw. Matrizenteil 11),
die Druckknopfteile (10;11) an einem gelochten Tragband (35) anbringbar sind,
das zur Befestigung der Druckknopfteile (10;11) an einem Träger (34), wie einem Kleidungsstück, dient, wobei die Kuppelflächen (12;13) jeweils mit dem Tragband-Loch (36) ausgerichtet sind, nach dem Anbringen des Tragbands (35) mit ihrer Flansch-Unterseite (18) am Träger (34) anliegen und die Kuppelflächen (12;13) der zueinander komplementären Druckknopfteile zweier Tragbänder von der Tragband-Schauseite (39) aus miteinander in Eingriff bringbar sind,
dadurch gekennzeichnet,
daß die Druckknopfteile (10; 11) in einer Reihe mit ihrer ihre jeweiligen Kuppelflächen (12, 13) tragenden Flansch-Oberseite (15) auf der Rückseite (37) eines gelochten Tragbands (35) anbringbar ind,
die Flansche (14) der aus thermoplastischem Material bestehenden Druckknopfteile (10;11) auf ihrer den Kuppelflächen (12;13) abgekehrten Unterseite (18) eine ringförmige umlaufende Rinne (20) aufweisen
und die auf der Flansch-Oberseite (15) befindlichen, dem Rinnengrund (21) gegenüberliegenden Bodenbereiche (26) des Flansches (14), bei Verwendung eines Tragbands (35), unmittelbar auf der Tragband-Rückseite (37) durch auf dem der Rinne (20) gegenüberliegenden Bodenbereich (26) einwirkenden Ultraschall festgeschweißt (38) sind (Fig. 4, 5)
und daß die Druckknopfteile (10;11), alternativ zum Tragband (35), mit einer auf der gegenüberliegenden Träger-Seite (48) aufliegenden Befestigungskappe (40) unmittelbar am Träger (48) anbringbar sind,
die Kappe (40) mehrere, selbstlochend durch den Trägerwerkstoff (34) stoßbare, angespitzte (45) Zapfen (42) aufweist,
die auf einem Kreis (46) angeordnet sind, der dem Durchmesser (47) der ringförmigen Rinne (20) entspricht,
wobei der Druckknopfteil (10;11) mit seiner Flansch-Unterseite (18) dem Träger (34) zugekehrt ist, die aus dem Träger herausragenden Zapfen-Spitzen (45) auf den Rinnengrund (21) des Druckknopf-Flansches (14) stoßen und ihr thermoplastisches Material durch im Rinnenbereich (20) einwirkenden Ultraschall zerfließt, wenigstens teilweise die Rinne (20) ausfüllt sowie mit dem Material des Flansches (14) sich verbindet, (Fig. 9).

2. Druckknopf nach Anspruch 1, dadurch gekennzeichnet, daß die Zapfen (42) der Befestigungskappe (40) ein konisches Fußstück (43) aufweisen.

3. Druckknopf nach Anspruch 1 oder 2, dadurch gekennzeichnet, daß die Zapfen (42) zwischen ihrem Fußstück (43) und ihrem spitzen Endstück (45) ein im wesentlichen zylindrisches Mittelstück (44) aufweisen.

4. Druckknopf nach einem oder mehreren der Ansprüche 1 bis 3, dadurch gekennzeichnet, daß die Befestigungskappe (40) auf ihrer der Trägerseite (48) aufliegenden, die Zapfen (42) tragenden Innenseite (41) eine konkave Wölbung (55) besitzt.

5. Druckknopf nach einem oder mehreren der Ansprüche 1 bis 4, dadurch gekennzeichnet,
daß der Druckknopf-Flansch (14) oberseitig, auf seinem der Rinne (20) gegenüberliegenden Bodenbereich (26), ein Spitzenprofil aufweisende Vorsprünge (51;53) aus thermoplastischem Material trägt,
die durch den im Bereich der Flansch-Rinne (20) einwirkenden Ultraschall zerfließen und sich mit dem Tragband (35) verbinden (Fig. 10 bis 12).

6. Druckknopf nach Anspruch 5, dadurch gekennzeichnet, daß die Vorsprünge aus einzelnen, längs eines Kreises (54) angeordneten spitzen Dornen (53) bestehen und dieser Kreis (54) im Bereich der gegenüberliegenden Flansch-Rinne (20) angeordnet ist, (Fig. 11, 12).

7. Druckknopf nach Anspruch 5, dadurch gekennzeichnet, daß die Vorsprünge aus einer spitzen Ringrippe (51) bestehen, die einen der gegenüberliegenden Flansch-Rinne- entsprechenden Durchmesser aufweist, (Fig. 10).

8. Druckknopf nach Anspruch 7, dadurch gekennzeichnet, daß die Ringrippe (51) mit Unterbrechungen versehen ist, die Rippensegmente erzeugen.

9. Druckknopf nach einem oder mehreren der Ansprüche 1 bis 8, dadurch gekennzeichnet,
daß die matrizenförmigen Kuppelflächen (13) des Druckknopf-Matrizenteils (11) aus einer den Flansch zentrisch durchsetzenden Hülse (27) bestehen
und die Hülse (27) an ihrer Eintrittsöffnung (28) einen radialen Wulst (29) aufweist,
der im Eingriffsfall einen an den patrizenförmigen Kuppelflächen (12) des Druckknopf-Patrizenteils (10) befindlichen Schließkopf (16) hintergreift.

10. Druckknopf nach Anspruch 9, dadurch gekennzeichnet,
daß die patrizenförmigen Kuppelflächen (12) zwar rotationssymmetrisch gestaltet sind,
aber die matrizenförmigen Kuppelflächen (13) einen quadratischen Umriß (30) mit gerundeten Ecken (31) aufweisen.

11. Druckknopf nach Anspruch 9 oder 10, dadurch gekennzeichnet, daß der Flansch (14) des Matrizenteils (11) im Umfangsbereich (30) der Hülse (27) mit Durchbrüchen (32) versehen ist.

12. Druckknopf nach Anspruch 10 und 11, dadurch gekennzeichnet, daß die Durchbrüche (32) an den Quadratseiten (33) der einen quadratischen Querschnitt (30) aufweisenden Hülse (27) angeordnet sind.

## Claims

1. A press stud with mutually complementary press stud portions (male portion 10 and female portion 11) having central male or female coupling surfaces (12; 13) on a flange (14),
the press stud portions (10; 11) can be mounted to a perforated carrier strip (35)
which serves for fixing of the press stud portions (10; 11) to a carrier (34) such as an article of clothing,
wherein the coupling surfaces (12; 13) are respectively aligned with the hole (36) in the carrier strip and after application of the carrier strip (35) lie with the underside (18) of their flange against the carrier (34) and the coupling surfaces (12; 13) of the mutually complementary press stud portions of two carrier strips can be brought into engagement with each other from the visible side (39) of the carrier strip, characterised in that
the press stud portions (10, 11) can be applied in a row with their flange top side (15) which carries their respective coupling surfaces (12, 13) to the back (37) of a perforated carrier strip (35),
the flanges (14) of the press stud portions (10; 11) comprising thermoplastic material are provided on their underside (18) which is remote from the coupling surfaces (12; 13) with a groove (20) extending in an annular configuration around same,
and the plate regions (26) of the flange (14) which are disposed on the flange top side (15) and which are in opposite relationship to the groove bottom (21), when using a carrier strip (35), are welded directly on the back (37) of the carrier strip by ultrasound which acts on the plate region (26) which is in opposite relationship to the groove (20) (Figs. 4 and 5),
and that the press stud portions (10; 11), alternatively to the carrier strip (35), can be applied directly to the carrier (48) with a fixing cap (40) which lies on the oppositely disposed side (48) of the carrier, the cap (40) has a plurality of pointed (45) projections (42) which can be self-perforatingly pushed through the carrier material (34) and
which are arranged on a circle (46) which corresponds to the diameter (47) of the annular groove (20),
wherein the press stud portion (10; 11) faces towards the carrier (34) with its flange underside (18), the projection points (45) which project out of the carrier bear against the groove bottom (21) of the press stud flange (14) and their thermoplastic material runs due to ultrasound acting in the groove region (20), at least partially fills the groove (20) and is joined to the material of the flange (14) (Fig. 9).

2. A press stud according to claim 1 characterised in that the projections (42) on the fixing cap (40) have a conical base portion (43).

3. A press stud according to claim 1 or claim 2 characterised in that between their base portion (43) and their pointed end portion (45) the projections (42) have a substantially cylinrical central portion (44).

4. A press stud according to one or more of claims 1 to 3 characterised in that the fixing cap (40) has a concave curvature (55) on its inward side (41) which bears on the side (48) of the carrier and which bears the projections (42).

5. A press stud according to one or more of claims 1 to 4 characterised in that on its top side the press stud flange (14), on its plate region (26) which is in opposite relationship to the groove (20), has projections (51; 53) which are of a pointed profile and which comprise thermoplastic material and which run due to the ultrasound which acts in the region of the flange groove (20) and which join to the carrier strip (35) (Figs. 10 to 12).

6. A press stud according to claim 5 characterised in that the projections comprise individual pointed pin portions (53) which are arranged along a circle (54) and said circle (54) is disposed in the region of the oppositely disposed flange groove (20) (Figs. 11 and 12).

7. A press stud according to claim 5 characterised in that the projections comprise a pointed rib (51) which is of a diameter corresponding to the oppositely disposed flange groove (Fig. 10).

8. A press stud according to claim 7 characterised in that the annular rib (51) is provided with interruptions which produce rib segments.

9. A press stud according to one or more of claims 1 to 8 characterised in that
the female coupling surfaces (13) of the press stud female portion (11) comprise a sleeve (27) which passes centrally through the flange, and at its entry opening (28) the sleeve (27) has a radial bead (29) which in the engagement situation engages behind a closing head (16) disposed on the male coupling surfaces (12) of the press stud male portion (10).

10. A press stud according to claim 9 characterised in that the male coupling surfaces (12) are admittedly of a rotationally symmetrical configuration but the female coupling surfaces (13) are of a square outline (30) with rounded corners (31).

11. A press stud according to claim 9 or claim 10 characterised in that the flange (14) of the female portion (11) is provided with openings (32) therethrough in the peripheral region (30) of the sleeve (27).

12. A press stud according to claim 10 and claim 11 characterised in that the openings (32) are arranged at the sides (33) of the square of the sleeve (27) which is of square cross-section (30).

## Revendications

1. Bouton-pression comportant des parties de bouton-pression (partie mâle 10 ou partie femelle 11) complémentaires l'une de l'autre et présentant, sur une bride (14), des surfaces galbées centrales (12; 13) en forme de partie mâle ou en forme de partie femelle,
les parties de bouton-pression (10; 11) étant agencées de manière à pouvoir être montées sur une bande-support trouée (35) qui sert à fixer les parties de bouton-support (10; 11) à un support (34), tel qu'un vêtement,
les surfaces galbées (12; 13) étant chaque fois alignées avec le trou de bande-support (36) et reposant par leur face inférieure de bride (18) contre le support (34) après la mise en place de la bande-support (35) et les surfaces galbées (12; 13) des parties de bouton-pression complémentaires l'une de l'autre de deux bandes-support étant agencées de manière à pouvoir venir en prise l'une avec l'autre à la face visible (39) des bandes-support,
caractérisé en ce que les parties de bouton-pression (10; 11) sont agencées de manière à pouvoir être montées sur une rangée à la face arrière (37) d'une bande-support trouée (35), par leurs faces supérieures de bride (15) portant les surfaces galbées respectives (12, 13) desdites parties,
les brides (14) des parties de bouton-pression (10; 11) en matière thermoplastique comportant une rainure annulaire continue (20) à leur face inférieure (18) opposée aux surfaces galbées (12; 13)
et, en utilisant une bande-support (35), les embases (26), des brides (14), opposées au fond de rainure (21) et situées à la face supérieure de bride (15), étant directement fixées par soudage (38) à la face arrière (37) de la bande-support par des ultrasons appliqués sur l'embase (26) opposée à la rainure (20) (figures 4 et 5),
et en ce que, en variante de la bande-support (35), les parties de bouton-pression (10; 11) sont agencées de manière à pouvoir être directement montées sur le support (34) par un chapeau de fixation (40) appliqué sur la face de support opposée (48),
le chapeau (40) comprenant plusieurs tenons (42) pointus (45) et autoperçants qui sont conçus pour traverser le matériau de support (34) et qui sont disposés en un cercle (46) correspondant au diamètre (47) de la rainure annulaire (20),
la face inférieure de bride (18) de la partie de bouton-pression (10; 11) étant tournée vers le support, (34), les pointes de tenon (45), qui dépassent du support, butant contre le fond de rainure (21) de la bride de bouton-pression (14) et la matière thermoplastique qui constitue ces pointes fondant sous l'action d'ultrasons appliqués au voisinage de la rainure (20), en remplissant au moins partiellement la rainure (20) et en se liant à la matière formant la bride (14) (figure 9).

2. Bouton-pression selon la revendication 1, caractérisé en ce que les tenons (42) du chapeau de fixation (40) ont une base conique (43).

3. Bouton-pression selon la revendication 1 ou 2, caractérisé en ce que, entre leur base (43) et leur extrémité pointue (45), les tenons (42) comportent une partie médiane (44) sensiblement cylindrique.

4. Bouton-pression selon l'une ou plusieurs des revendications 1 à 3, caractérisé en ce que le chapeau de fixation (40) présente une courbure concave (55) à sa face intérieure (41) qui repose contre la face de support (48) et qui porte les tenons (42).

5. Bouton-pression selon l'une ou plusieurs des revendications 1 à 4, caractérisé en ce que , à sa face supérieure et sur son embase (26) opposée à la rainure (20), la bride de bouton-pression (14) porte des saillies (51; 53) en matière thermoplastique et de profil en pointe, qui fondent et se lient à la bande-support (35) sous l'effet des ultrasons appliqués au voisinage de la rainure de bride (20) (figures 10 à 12).

6. Bouton-pression selon la revendication 5, caractérisé en ce que les saillies sont des pointes individuelles (53) disposées en un cercle (54) et ce cercle (4) est situé au voisinage de la rainure de bride (20) opposée (figures 11,12)

7. Bouton-pression selon la revendication 5, caractérisé en ce que les saillies sont formées par une nervure annulaire (51) en pointe, dont le diamètre correspond à celui de la rainure de bride opposé (figure 10).

8. Bouton-pression selon la revendication 7, caractérisé en ce que la nervure annulaire (51) présente des interruptions qui réalisent des segments de nervure.

9. Bouton-pression selon l'une ou plusieurs des revendications 1 à 8, caractérisé en ce que
les surfaces galbées femelles (13) de la pièce fem- melle de bouton-pression (11) sont formées par une douille (27) traversant la bride en son centre
et, à son ouverture d'entrée (28), la douille (27) comporte un bourrelet radial (29) qui, en cas de prise, vient en prise derrière une tête de fermeture (16) située sur les surfaces galbées mâles (12) de la partie mâle (10) du bouton-pression.

10. Bouton-pression selon la revendication 9, caractérisé en ce que les surfaces galbées mâles (12) ont une symétrie de révolution tandis que les surfaces galbées femelles (13) présentent un pourtour carré (30) à angles arrondis (31).

11. Bouton-pression selon la revendication 9 ou 10, caractérisé en ce que la bride (14) de la partie femelle (11) est munie de passages (32) à la périphérie (30) de la douille (27).

12. Bouton-pression selon les revendications 10 et 11, caractérisé en ce que les passages (32) sont disposés sur les côtes (33) de la douille (27) de section carrée (30).
